# EUROPÄISCHE PATENTSCHRIFT

(11) **EP 0 530 679 B1**
(45) Veröffentlichungstag und Bekanntmachung des Hinweises auf die Patenterteilung: **19.07.1995**
(21) Anmeldenummer: 92114622.1
(22) Anmeldetag: 27.08.1992
(51) Int. Cl.: G05F 1/565

(54) **Längsregler zur Speisung eines gleichspannungsversorgten Verbrauchers sowie Anwendung**
Series regulator to supply a d.c. load and its method of use
Régulateur en série pour alimenter une charge à tension continue et méthode d'utilisation

(30) Priorität: 04.09.1991 DE 4129345
(43) Veröffentlichungstag der Anmeldung: 10.03.1993
(73) Patentinhaber: ANT Nachrichtentechnik GmbH, D-71522 Backnang (DE)
(72) Erfinder: Scholdei, Henning, Dipl.-Ing., W-7150 Backnang (DE)

(56) Entgegenhaltungen:
- EP-A- 0 363 602
- US-A- 4 341 990
- ELECTRONICS Bd. 46, Nr. 23, 8. November 1973, NEW YORK, US Seite 96 ROD SPENCER 'Inexpensive power supply produces zero-ripple output'

## Beschreibung

Die Erfindung betrifft einen Längsregler zur Speisung eines gleichspannungsversorgten Verbrauchers mit Mittel zur Unterdrückung des Wechselanteils auf der Versorgungsspannung.

Aus der DE 38 34 880 C2 ist eine Regeleinrichtung zum Unterdrücken von Störsignalen bei einem über ein Stellglied gleichspannungsversorgten Verbraucher bekannt. Dort sind zwei Regelschleifen vorgesehen. Das Gesamtsignal bestehend aus Nutzsignal und störenden Wechselanteilen wird mittels eines ersten Operationsverstärkers mit einem Referenzsignal verglichen zur Aufbereitung eines Stellsignals für das Stellglied. Über einen kapazitiven Sensor wird das Störsignal erfaßt und gegenphasig an den Verbindungspunkt zwischen Ausgang des Stellgliedes und einem zum Verbraucher führenden Widerstand gelegt.

Bei einem Längsregler gemäß US 33 71 269 wird die Ausgangsspannung über einen ohmschen Spannungsteiler erfasst und einem Fehlerverstärker zugeführt, der aus der Fehlerabweichung ein Stellsignal für das Stellglied erzeugt. Über einen Kondensator wird der Wechselanteil der Ausgangsspannung erfasst und dieser ebenfalls dem Fehlerverstärker zugeleitet. Dieser Längsregler weist einen separaten Ausgangsglättungskondensator auf und ist außerdem nur für den Betrieb mit niedrigen Spannungen, bzw. Potentialdifferenzen geeignet.

Aufgabe der Erfindung ist es einen Längsregler anzugeben mit dem eine hohe Störspannungsunterdrückung möglich ist. Diese Aufgabe wird durch die Maßnahmen des Anspruches 1 gelöst. Der Anspruch 9 zeigt eine vorteilhafte Anwendung auf. Die weiteren Ansprüche betreffen vorteilhafte Weiterbildungen des Längsreglers.

Die Erfindung benötigt nur eine Regelschleife. Instabilitätsprobleme, die bei mehreren gekoppelten Regelkreisen auftreten, sind bei der Realisierung gemäß der Erfindung nicht gegeben. Die Erfindung gestattet ebenso wie die Anordnung gemäß DE 38 34 880 C2 die Ausregelung von Störsignalanteilen, die am Stellglied bzw. dem Längsregler vorbei über parasitäre Kapazitäten nach Masse abfließen.

Gegenüber der US 3,371,269 wo nur ein Kondensator für die Erfassung des Wechselanteils der Längsregler-Ausgangs-Spannung vorgesehen ist kann dieser Kondensator nicht zur Glättung der Längsregler-Ausgangsspannung beitragen. Der Längsreglez- gemäß US 3,371,269 ist nicht zur Anwendung für Hochspannungen geeignet.

Die Erfindung wird nun anhand von Ausführungsbeispielen näher erläutert. Es zeigen
Figur 1 ein Prinzipschaltbild eines Längsreglers nach der Erfindung,
Figur 2 ein Schaltbild eines über einen Hochspannungstransformator betriebenen Längsreglers.

In Figur 1 ist ein Längsregler mit einem Stellglied in Form des Feldeffektransistors V1 zur Speisung eines Verbrauchers V von einer Gleichspannungsversorgungsquelle Q aus dargestellt. Für eine überlagerte Störwechselspunng, z. B. den Wechselspannungsripple US eines vorgeschalteten Schaltreglers, ist eine eigene Störspannungsquelle S dargestellt. Der Verbindungspunkt der beiden Spannungsquellen Q und S ist über eine parasitäre Kapazität Cp mit Masse verbunden. In Serie zum Stellglied V1 ist ein Stromgegenkopplungswiderstand R1 vorgesehen, dessen stellgliedabgewandter Anschluß zur geerdeten Ausgangsklemme 1 führt.

Über den Ausgangsklemmen 1 und 2 liegen zwei Sensoren für die Ausgangsspannung. Der erste Sensor besteht aus einem ohmschen Spannungsteiler mit den Widerständen R2, R3. Ein Fehlerverstärker N1 ist bezüglich seines nichtinvertierenden Eingangs mit dem Teilerabgriff des Spannungsteilers R2, R3 verbunden. Der invertierende Eingang ist mit einer Referenzspannung Uref beaufschlagt. Das Stellglied V1 wirkt zusammen mit dem Fehlerverstärker N1 und dem Spannungsteiler R2, R3 als herkömmlicher Längsregler. Wechselspannungsripple können mit diesem herkömmlichen Längsregler jedoch nur unzureichend oder überhaupt nicht unterdrückt werden. Zur Erfassung des Wechselspannungsripples am Verbraucher V ist der zweite Sensor vorgesehen, bestehend aus dem kapazitiven Spannungsteiler C1, C2 und dem Kondensator C3, der zwischen den Teilerabgriff des kapazitiven Spannungsteiler C1, C2 und den nichtinvertierenden Eingang des Fehlerverstärkers N1 geschaltet ist. Der Fehlerverstärker N1 wird mit nahezu offener Verstärkung betrieben. Das Teilerverhältnis des Spannungsteilers wird vorzugsweise folgendermaßen gewählt: R2 : R3 = 1 : 1000. Somit wertet der Fehlerverstärker N1 nur einen geringen Bruchteil der mit dem ersten Sensor erfaßten Ausgangsspannung aus. Das Teilerverhältnis für den kapazitiven Spannungsteiler wird vorzugsweise zu C1 : C2 = 10 : 1 gewählt. Der Anteil des zweiten Sensors wirkt dadurch um den Faktor 100 stärker auf den Fehlerverstärker N1 ein als der Anteil des ersten Sensors. Während der Verstärkungsfaktor für Gleichspannungssignale etwa bei 1 liegt, wird der Wechselanteil um den Faktor 100 verstärkt. Der kapazitive Spannungsteiler C1, C2 darf keinen Gleichanteil liefern. Für den Gleichanteil ist nur der Spannungsteiler R1, R2 zuständig. Beim Einschalten der Hochspannungsquelle wird der Kondensator C1 aber aufgeladen. Die Entladung des Kondensators C1 dauert relativ lange. Die Kapazität des Kondensators C3 wird sehr viel kleiner als der kleinste der Kondensatoren C1, C2 gewählt, wodurch der Gleichanteil schnell ausgeblendet wird. Damit wird erreicht, daß der Längsregler von Anfang an richtig regelt. Durch die geringe Kapazität des Kondensators C3 ist im Gegensatz zur Realisierung gemäß DE 38 34 880 C2 kein großer kapazitiver Strom notwendig. Der Einsatz des Feldeffekttransistors V1 als Stellglied gegenüber dem Bipolartransistor gemäß DE 38 34 880 C2 ermöglicht eine genauere Stromerfassung, da Ungenauigkeiten durch fließende Basisströme entfallen.

Vorzugsweise wird die Kapazität des Kondensators C3 etwa um eine Zehnerpotenz kleiner gewählt als die kleinste der Kapazitäten des kapazitiven Spannungsteilers. Vorzugsweise werden unter Beachtung vorstehend genannter Voraussetzungen die Bauelemente der Sensoren wie folgt gewählt: C1 = 100 nF, C2 = 10 nF, C3 = 1 nF und R2 = 100 kOhm; R3 = 100 MOhm.

Figur 2 zeigt eine Anwendung des Längsreglers nach der Erfindung als Helixregler einer Wanderfeldröhre, der über einen Hochspannungstransformator Tr mit Vervielfacherstufen betrieben wird. Der Potentialunterschied am Verbraucher reicht hier von Uh = 0V (Helixspannung) bis Uk = - 6000 V (Kathodenspannung). Zusätzlich bzw. in Abwandlung zur Beschaltung gemäß Figur 1 sind noch folgende Bauelemente vorgesehen:
- ein Kondensator C4 zur Aufhebung der Wechselspannungsgegenkopplung durch den Widerstand R1;
- eine Schutzbeschaltung durch zwei Zenerdioden ZD1 und ZD2parallel zum Längsregler, die für eine Spannungsbegrenzung am Längsreglerstellglied auf maximal 400 V sorgt;
- jeweils einen ohmschen Widerstand R4, R5 in Serie zu den Kondensatoren C1, C2 des kapazitiven Spannungsteilers unter Beibehaltung des Teilerverhältnisses, z.B. R4 = 5,6 Ohm, R5 = 56 Ohm. Der Widerstand R5 begrenzt den Strom durch den Kondensator C2 im Fehlerfall auf etwa 100 A;
- eine Beschaltung des Kondensators C1 bzw. auch des Widerstandes R4 durch antiparallel liegende Dioden D1, D2; diese Dioden verhindern ein unnötiges Hochladen des Kondensators C1 beim Einschalten;
- einer Beschaltung des Fehlerverstärkers N1 in der Weise, daß das Potential am nichtinvertierenden Eingang 0V beträgt, realisiert durch Anbindung des invertierenden Eingang über einen Widerstand R6 an ausgangsseitiges Massepotential und Einkoppeln der Referenzspannung Uref in Serie zum Widerstand R2 über eine mit einer Hilfsspannung UH, die durch eine Referenzdiode ZS3 stabilisiert wird, wobei gegebenenfalls parallel zur Referenzdiode ZD3 ein Kondensator geschaltet werden kann.

## Patentansprüche

1. Längsregler zur Speisung eines gleichspannungsversorgten Verbrauchers mit Mitteln zur Unterdrückung des Wechselanteils auf der Versorgungsspannung bestehend aus folgenden Baugruppen:
- einem Fehlerverstärker (N1) zur Steuerung des Längsregler-Stellgliedes (V1),
- einem ersten Sensor (R2, R3) über welchen einem Vergleichseingang des Fehlerverstärkers (N1) ein Bruchteil der Längsregler-Ausgangsspannung (Uh) zuführbar ist,
gekennzeichnet durch:
- einen zweiten Sensor mit einem kapazitiven Spannungsteiler (C1, C2, C3) über welchen dem Vergleichseingang des Fehlerverstärkers (N1) ebenfalls ein Bruchteil nur vom Wechselanteil der Längsregler-Ausgangsspannung (Uh) zuführbar ist, wobei die beiden Sensoren so bemessen sind, daß der Anteil des zweiten Sensors (C1, C2, C3) in weitaus höherem Maße auf den Fehlerverstärker (N1) wirkt als der Anteil des ersten Sensors (R2, R3).

2. Längsregler nach Anspruch 1, dadurch gekennzeichnet, daß der erste Sensor (R2, R3) aus einem Spannungsteiler mit ohmschen Widerständen besteht mit einem Teilverhältnis von vorzugsweise 1 : 1000.

3. Längsregler nach Anspruch 1 oder 2, dadurch gekennzeichnet, daß der zweite Sensor (C1, C2, C3) aus einem kapazitiven Spannungsteiler (C1, C2) und einem Kondensator (C3) zwischen Spannungsteilerabgriff und seinem Ausgang besteht.

4. Längsregler nach Anspruch 3, dadurch gekennzeichnet, daß das Teilerverhältnis des kapazitiven Spannungsteiler (C1, C2) vorzugsweise 1 : 10 gewählt ist.

5. Längsregler nach Anspruch 3 oder 4, dadurch gekennzeichnet, daß die Kapazität des Kondensators (C3) zwischen Spannungsteilerabgriff und Sensorausgang etwa um eine Zehnerpotenz kleiner gewählt ist als die kleinste der Kapazitäten des kapazitiven Spannungsteilers (C1, C2).

6. Längsregler nach einem der Ansprüche 1 bis 5, gekennzeichnet durch einen Stromgegenkopplungswiderstand (R1) in Serie zum Längsregler-Stellglied (V1).

7. Längsregler nach Anspruch 6, gekennzeichnet durch eine wechselstrommäßige Überbrückung (C4) des Stromgegenkopplungswiderstandes (R1).

8. Längsregler nach einem der Ansprüche 1 bis 7, gekennzeichnet durch Beschaltung des dem Stellglied (V1) am nächsten liegenden Teilpfad des zweiten Sensors (C1) mit antiparallel liegenden Dioden (D1, D2).

9. Anwendung des Längsreglers nach einem der Ansprüche 1 bis 8 als Helixregler eines Wanderfeldröhrenverstärkers.

## Claims

1. Series regulator for supplying a load which is supplied with DC voltage, having means for suppressing the alternating element on the supply voltage, comprising the following assemblies:
- an error amplifier (N1) for controlling the series-regulator control element (V1),
- a first sensor (R2, R3) via which a fraction of the series-regulator output voltage (Uh) can be supplied to a comparison input of the error amplifier (N1),
characterized in that
- a second sensor having a capacitive voltage divider (C1, C2, C3) via which a fraction of only the alternating element of the series-regulator output voltage (Uh) can likewise be supplied to the comparison input of the error amplifier (N1), the two sensors being dimensioned such that the element of the second sensor (C1, C2, C3) acts to a far greater extent on the error amplifier (N1) than the element of the first sensor (R2, R3).

2. Series regulator according to Claim 1, characterized in that the first sensor (R2, R3) comprises a voltage divider with non-reactive resistors and having a division ratio of preferably 1:1000.

3. Series regulator according to Claim 1 or 2, characterized in that the second sensor (C1, C2, C3) comprises a capacitive voltage divider (C1, C2) and a capacitor (C3) between the voltage divider pick-off and its output.

4. Series regulator according to Claim 3, characterized in that the division ratio of the capacitive voltage divider (C1, C2) is preferably selected to be 1:10.

5. Series regulator according to Claim 3 or 4, characterized in that the capacitance of the capacitor (C3) between the voltage divider pick-off and the sensor output is selected to be smaller by approximately one power of ten than the smaller of the capacitances of the capacitive voltage divider (C1, C2).

6. Series regulator according to one of Claims 1 to 5, characterized by a current negative-feedback resistor (R1) in series with the series-regulator control element (V1).

7. Series regulator according to Claim 6, characterized by the current negative-feedback resistor (R1) being bridged (C4) with respect to alternating current.

8. Series regulator according to one of Claims 1 to 7, characterized by that path element of the second sensor (C1) which is located closest to the control element (V1) being connected to reverse-connected parallel diodes (D1, D2).

9. Use of the series regulator according to one of Claims 1 to 8 as a helix regulator of a travelling wave tube amplifier.

## Revendications

1. Régulateur en série pour alimenter une charge en tension continue, comprenant des moyens pour éliminer la composante alternative de la tension d'alimentation et composé des éléments suivants :
- un amplificateur d'erreur (N1) pour commander l'élément de régulation du régulateur longitudinal (V1),
- un premier capteur (R2, R3) qui fournit, à une entrée de comparaison de l'amplificateur d'erreur (N1), une fraction de la tension de sortie (Uh) du régulateur en série,
caractérisé par :
- un second capteur à diviseur de tension capacitif (C1, C2, C3) qui fournit également à l'entrée de comparaison de l'amplificateur d'erreur (N1), une fraction seulement de la composante alternative de la tension de sortie (Uh) du régulateur en série, les deux capteurs étant dimensionnés pour que la composante du second capteur (C1, C2, C3) agisse d'une manière beaucoup plus importante sur l'amplificateur d'erreur (N1) que la composante venant du premier capteur (R2, R3).

2. Régulateur en série selon la revendication 1, caractérisé en ce que le premier capteur (R2, R3) se compose d'un diviseur de tension formé de résistances ohmiques, suivant un rapport de valeurs de préférence égal à 1/1000.

3. Régulateur en série selon la revendication 1 ou 2, caractérisé en ce que le second capteur (C1, C2, C3) se compose d'un diviseur de tension capacitif (C1, C2) et d'un condensateur (C3) entre le point commun du diviseur de tension et sa sortie.

4. Régulateur en série selon la revendication 3, caractérisé en ce que le rapport de division du diviseur de tension capacitif (C1, C2) est de préférence égal à 1/10.

5. Régulateur en série selon la revendication 3 ou 4, caractérisé en ce que la capacité du condensateur (C3) entre le point commun du diviseur de tension et la sortie du capteur est choisie par rapport à la plus petite des capacités du diviseur de tension capacitif (C1, C2) suivant un rapport correspondant à une puissance de dix.

6. Régulateur en série selon l'une des revendications 1 à 5, caractérisé par une résistance de contre réaction de courant (R1) en série sur l'élément de réglage du régulateur en série (V1).

7. Régulateur en série selon la revendication 6, caractérisé par un shunt (C4) de courant alternatif pour la résistance de réaction de courant (R1).

8. Régulateur en série selon l'une des revendications 1 à 7, caractérisé en ce que le branchement du chemin du second capteur (C1) le plus proche de l'élément de réglage (V1) est composé de diodes à montage antiparallèle (D1, D2).

9. Application du régulateur en série selon l'une des revendications 1 à 8, comme régulateur d'hélice d'un tube amplificateur à ondes progressives.
